# FASCICULE DE BREVET EUROPEEN

(11) **EP 3 816 373 B1**
(45) Date de publication et mention de la délivrance du brevet: **03.08.2022**
(21) Numéro de dépôt: 20204409.5
(22) Date de dépôt: 28.10.2020
(51) Int. Cl.: E05B 15/02, E05B 63/24, E05B 65/08, E05C 9/00

(54) **DISPOSITIF ET PROCÉDÉ DE VERROUILLAGE D'UN OUVRANT COULISSANT**
VERRIEGELUNGSVORRICHTUNG SOWIE VERRIEGELUNGSVERFAHREN EINES SCHIEBEÖFFNUNGSELEMENTS
DEVICE AND METHOD FOR LOCKING A SLIDING DOOR

(30) Priorité: 29.10.2019 FR 1912149
(43) Date de publication de la demande: 05.05.2021
(73) Titulaire: LA CROISEE D.S., 16350 Champagne Mouton (FR)
(72) Inventeur: LECOINTE, Xavier, 16700 Condac (FR)
(74) Mandataire: Fédit-Loriot

(56) Documents cités:
- EP-A1- 0 882 861
- EP-A1- 2 189 599
- EP-B1- 0 882 861
- DE-C2- 19 813 221
- FR-A1- 2 776 697
- GB-A- 2 276 190

## Description

[La présente invention concerne le domaine des dispositifs de verrouillage prévus pour les ouvrants coulissants de porte ou de fenêtre, et des ouvrants coulissants équipés d'un tel dispositif.

Une conception connue des baies à ouvrant coulissant dans le bâtiment consiste à former un châssis fixe par rapport à la maçonnerie sur tout le pourtour d'une baie et à le fermer par un ouvrant mobile qui coulisse dans le plan de ce châssis formant dormant. Le châssis peut comprendre des rails de guidage permettant le coulissement de l'ouvrant jusqu'à un montant de dormant contre lequel vient en appui l'ouvrant lorsque la baie est complètement fermée. Alternativement, le montant d'ouvrant peut venir en fermeture contre un autre montant mobile ou fixe de la baie. On retrouve ces types de conception notamment dans les baies vitrées.

Un montant de l'ouvrant qui forme le montant de fermeture, en général le montant avant, à savoir celui qui vient en appui contre un autre montant, par exemple un montant de dormant, en position de fermeture, est muni de moyens de verrouillage de manière à bloquer l'ouvrant contre ledit autre montant lorsqu'il est en position fermée. On connaît des dispositifs de verrouillage à crochets dans lesquels des crochets portés par le montant de fermeture de l'ouvrant coopèrent avec des gâches creusées dans un montant de dormant. Les crochets sont rapportés sur une tringle de verrouillage qui est montée le long du montant de fermeture et qui est mobile le long de ce montant par l'action d'un organe de manœuvre rapporté sur un boîtier de serrure qui est encastré sur l'ouvrant et qui comporte les moyens mécaniques nécessaires à transformer l'action exercée sur l'organe de manœuvre, par l'intermédiaire par exemple d'une poignée, en un déplacement en translation de la tringle, qui fait passer la tringle et les crochets d'une position passive à une position active en verrouillage dans laquelle les crochets se bloquent dans les gâches réceptrices correspondantes.

Une telle conception présente un risque quant à la possibilité d'effraction en violation du dispositif de verrouillage. Un individu pourra ainsi essayer de forcer le dispositif de verrouillage en soulevant l'ouvrant pour dégager les crochets de la gâche, ou faire coulisser la tringle porteuse des crochets le long du montant de fermeture de l'ouvrant.

Afin d'améliorer la sûreté de ce type de verrouillage, les fabricants essayent de concevoir des montants d'ouvrant et de dormant qui présentent des formes profilées creusées de sorte que le crochet et la gâche correspondante ne soient pas directement accessibles depuis l'extérieur.

Dans la demande de brevet EP0882861 A1, il est proposé un dispositif de verrouillage d'un ouvrant dans lequel un crochet de verrouillage comprend un redan latéral pour le consolider lors des manœuvres de verrouillage et de déverrouillage et pour éviter que le crochet soit repoussé, sous l'action d'une pression appliquée perpendiculairement à l'axe longitudinal de la tringle de manœuvre, vers l'entaille du montant d'ouvrant qui contient le boîtier de serrure, une telle pression pouvant aussi être exercée lors d'une tentative d'effraction.

La demande de brevet GB2276190 A1 décrit un dispositif de fermeture comportant un organe mâle installé sur un montant et comprenant un levier d'actionnement et des saillies coniques fixes comportant des épaulements de diamètres différents coopérant avec un organe femelle installé en correspondance dans un autre montant. Ledit organe femelle comprend une plaque de verrouillage mobile incluant une fente laissant passer le levier d'actionnement, et des perçages circulaires surmontés d'une encoche et qui sont en correspondance à l'arrière de trous dans ledit autre montant dans lesquels s'insèrent lesdites saillies lors du verrouillage. L'agencement est tel que lorsque lesdites saillies sont insérées dans les trous dudit autre montant et lesdits perçages, la plaque de verrouillage est sollicitée par gravité vers le bas jusqu'à une position de verrouillage de la plaque mobile dans les épaulements desdites saillies, les deux montants étant alors fermement verrouillés ensemble.

L'invention vise à proposer une alternative aux dispositifs de verrouillage connus qui soit particulièrement efficace contre une effraction, notamment par une tentative de soulever l'ouvrant.

A cet effet, l'invention fournit un dispositif de verrouillage d'un ouvrant avec un montant de fermeture se fermant contre un autre montant, apte à passer réversiblement d'une position passive à une position active de verrouillage, ledit dispositif comportant au moins une partie mâle, apte à s'associer au montant de fermeture de l'ouvrant, comprenant au moins deux crochets de verrouillage et une tringle de verrouillage, et une partie femelle, apte à s'associer audit autre montant, comprenant une gâche réceptrice desdits crochets de verrouillage, et ladite tringle de verrouillage étant adaptée à coulisser pour faire passer réversiblement ledit dispositif d'une position passive à une position active de verrouillage dans laquelle lesdits deux crochets sont verrouillés dans ladite gâche . Selon l'invention, l'un desdits crochets est fixe et l'autre crochet est monté mobile solidairement au coulissement de ladite tringle de verrouillage, et ladite gâche est configurée apte à coulisser et solidairement au déplacement dudit crochet mobile lorsque ledit crochet mobile est engagé dans ladite gâche.

Plus particulièrement, ladite tringle de verrouillage est adaptée à coulisser le long du montant de fermeture de l'ouvrant associé à ladite partie mâle dudit dispositif.

Plus particulièrement aussi, ladite gâche est adaptée à coulisser suivant ledit autre montant associé à la partie femelle, contre lequel se ferme le montant de fermeture de l'ouvrant associé à ladite partie mâle.

Plus particulièrement encore le dispositif de verrouillage est fourni pour un ouvrant apte à coulisser verticalement dans son propre plan.

Le dispositif de verrouillage selon l'invention permet ainsi, lors du verrouillage, c'est-à-dire lors du passage de la position passive vers la position active de verrouillage, d'entraîner en déplacement le crochet mobile lors du coulissement de ladite tringle actionnée et par conséquent ladite gâche, et ce jusqu'à bloquer ledit crochet fixe dans ladite gâche, lesdits deux crochets étant alors bloqués dans ladite gâche, position correspondant à la position active de verrouillage, de sorte que la fermeture de l'ouvrant est verrouillée. La gâche mobile est ainsi retenue par les deux crochets en même temps, et sa mobilité contrarie le déplacement de l'ouvrant lorsqu'une tentative d'effraction par soulèvement de l'ouvrant a lieu.

Le déplacement de la gâche est bien entendu réversible pour permettre le déverrouillage du dispositif, c'est-à-dire pour passer de ladite position active de verrouillage vers ladite position passive.

Selon un mode préféré de l'invention, lesdits crochets mobile et fixe sont orientés en opposition, c'est-à-dire que la courbure de la partie courbe formant la tête de l'un des crochets est dirigée en sens opposé à la courbure de la partie courbe formant la tête de l'autre crochet. On entend « courbure » ou courbe au sens large, la courbure pouvant être de frome arrondie ou angulaire. Dans ce mode de réalisation, de préférence lesdits crochets sont disposés soit sensiblement dos à dos soit sensiblement face à face. On entend par « sensiblement » que les crochets peuvent être légèrement décalés l'un par rapport à l'autre, selon la direction transversale.

Dans un cas particulier d'une configuration de crochets opposés, lesdits crochets fixe et mobile sont sensiblement dos à dos, le crochet supérieur étant mobile et tourné vers le haut et le crochet inférieur étant fixe et tourné vers le bas.

Dans un cas particulièrement avantageux de l'invention, ledit crochet fixe est le crochet inférieur dudit dispositif, et ledit crochet mobile est le crochet supérieur dudit dispositif. Cette configuration permet de mieux répartir les points de retenue de la gâche autour des crochets.

Selon un mode préféré de l'invention, ledit dispositif de verrouillage comprend une butée d'arrêt de la gâche pour maintenir ladite gâche en ladite position passive, autrement dit en sa position initiale quand ledit dispositif est déverrouillé.

De préférence selon l'invention, ledit dispositif de verrouillage comprend au moins un moyen de réglage de la position de ladite gâche en fonction de la position des crochets lui faisant face. Ledit réglage peut ainsi être effectué après l'installation de l'ouvrant dont le montant de fermeture est associé à ladite partie mâle correspondante dudit dispositif. Avantageusement, ladite butée d'arrêt est configurée pour remplir aussi la fonction dudit moyen de réglage.

En outre, selon un mode particulier de réalisation de l'invention, ledit dispositif peut comprendre au moins un chanfrein sur au moins l'un desdits crochets comme moyen de réglage de la position de la gâche pour que cette dernière soit en correspondance avec lesdits crochets. En particulier ledit au moins un chanfrein peut être réalisé sur une portion extérieure de la partie courbe dudit crochet, cette partie courbe formant usuellement la tête du crochet.

Selon un mode de réalisation particulier, ledit dispositif comporte un boitier qui comprend une enveloppe dans laquelle sont agencés deux blocs supports qui maintiennent respectivement ledit crochet mobile et ledit crochet fixe, chaque crochet étant maintenu dans son bloc support respectif en son extrémité opposée à sa partie courbe formant sa tête, le bloc support dudit crochet mobile étant monté mobile solidairement au coulissement de ladite tringle de verrouillage et étant apte à coulisser dans l'enveloppe dudit boitier. En particulier ladite enveloppe de boitier comprend une face latérale transversale comportant une ouverte traversante à travers laquelle passe la tête de chaque crochet, et ladite face étant proximale de ladite tringle de verrouillage qui comprend une rainure traversante à travers laquelle sort la tête de chaque dit crochet.

De préférence ledit boitier qui comprend le mécanisme à crochets est mécaniquement résistant, en particulier en acier. En particulier lesdits blocs supports et lesdits crochets sont en acier.

L'invention concerne aussi une baie, en particulier une baie vitrée, comprenant un ouvrant coulissant se verrouillant réversiblement suivant l'un de ses montants, dit montant de fermeture, contre un autre montant, grâce à un dispositif de verrouillage apte à passer réversiblement d'une position passive à une position active de verrouillage, ledit dispositif comportant au moins une partie mâle associée au montant de fermeture de l'ouvrant et comprenant au moins deux crochets de verrouillage et une tringle de verrouillage, et une partie femelle associée audit autre montant et comprenant une gâche réceptrice desdits crochets de verrouillage, ledit dispositif de verrouillage étant défini tel que précédemment, et la partie mâle dudit dispositif étant installée dans ledit montant de fermeture de sorte que ladite tringle de verrouillage du dispositif puisse coulisser le long dudit montant de fermeture et entraîner ledit crochet mobile, et la partie femelle étant installée sur ledit autre montant de sorte que ladite gâche soit face auxdits crochets et que ladite gâche puisse être entraînée en coulissement le long dudit autre montant par le crochet mobile dudit dispositif jusqu'à ce que ledit crochet fixe soit bloqué dans ladite gâche et bloque ledit crochet mobile dans ladite gâche pour verrouiller la fermeture dudit ouvrant.

En particulier selon l'invention, ladite baie comprend un dormant dans lequel est installé ledit ouvrant apte à coulisser verticalement dans son propre plan, et ledit autre montant est un montant du dormant. Plus particulièrement ladite baie comprend un dormant et au moins un rail de guidage formant un châssis dans lequel est installé ledit ouvrant muni de chariots de coulissement le rendant apte à coulisser verticalement dans son propre plan suivant ledit au moins un rail de guidage, et ledit autre montant est un montant du dormant.

L'invention a aussi pour objet l'utilisation d'un dispositif de verrouillage tel que décrit ci-dessus dans un procédé de verrouillage d'un ouvrant coulissant se verrouillant suivant l'un des ses montants contre un autre montant.

L'invention a aussi pour objet un procédé de verrouillage d'un ouvrant coulissant selon au moins un rail de guidage, et se verrouillant suivant l'un de ses montants, dit montant de fermeture, contre un autre montant, procédé dans lequel on utilise un dispositif de verrouillage comprenant au moins une partie mâle installée dans ledit montant de fermeture et comportant au moins deux crochets de verrouillage et une tringle de verrouillage, et une partie femelle montée dans ledit autre montant et comportant une gâche réceptrice desdits crochets de verrouillage, et ladite tringle de verrouillage étant adaptée à coulisser sous l'action d'un organe de commande pour faire passer réversiblement ledit dispositif d'une position passive à une position active de verrouillage dans laquelle lesdits deux crochets sont verrouillés dans ladite gâche . Selon l'invention, ledit procédé se caractérise en ce que ledit dispositif de verrouillage utilisé est le dispositif de verrouillage tel que défini précédemment.

En particulier, dans ledit procédé de verrouillage selon l'invention, pour passer d'une position passive à une position active de verrouillage, les crochets mobile et fixe sont introduits dans la gâche une fois ledit montant de fermeture de l'ouvrant amené en coulissement contre ledit autre montant, ladite position de ladite gâche dans ledit autre montant ayant été réglée dans une étape préalable réalisée lors de l'installation de l'ouvrant sur lesdits rails de guidage de sorte que ladite gâche soit face auxdits crochets dont la tête respective est en saillie dudit montant de fermeture de l'ouvrant quand ladite tringle de verrouillage est en position passive, la tête dudit crochet mobile se positionnant dans ladite gâche, sensiblement au contact de ladite gâche, puis ladite tringle de verrouillage est actionnée en coulissement le long dudit montant de fermeture en entraînant solidairement en coulissement ledit crochet mobile qui lui-même au contact de ladite gâche entraîne solidairement ladite gâche en coulissement le long dudit autre montant jusqu'à bloquer ledit crochet fixe dans ladite gâche, lesdits crochets se trouvant tous les deux ainsi bloqués dans ladite gâche en atteignant la position active de verrouillage.

Plus particulièrement dans ledit procédé de verrouillage selon l'invention, quand ladite tringle de verrouillage est en position passive, la tête dudit crochet mobile se positionne dans ladite gâche, qui comporte des parois latérales supérieure et inférieure délimitant une zone évidée ouverte réceptrice des têtes de crochet, sensiblement au contact interne de la paroi latérale supérieure de ladite gâche, alors que la tête du crochet mobile se positionne dans la gâche de manière espacée intérieurement de la paroi latérale inférieure de ladite gâche. En position active de verrouillage, la tête du crochet mobile reste au contact interne de la paroi latérale supérieure de la gâche et la tête du crochet fixe est alors au contact interne de la paroi latérale inférieure de la gâche. En particulier ledit crochet fixe est le crochet inférieur dudit dispositif, et ledit crochet mobile est le crochet supérieur dudit dispositif.

D'autres particularités et avantages de l'invention ressortiront à la lecture de la description faite ci-après d'un mode de réalisation de l'invention, à titre indicatif mais non limitatif, en référence aux figures annexées et pour lesquelles :
[Fig.1] représente suivant une vue en perspective de trois-quarts, un premier mode de réalisation d'un dispositif de verrouillage selon l'invention, dans une position passive ;
[Fig. 2] représente une vue en coupe longitudinale du dispositif illustré en figure 1 selon l'invention, en position initiale de verrouillage dans laquelle les crochets du mécanisme sont engagés dans la gâche;
[Fig. 3] représente une vue en coupe longitudinale du dispositif illustré en figure 1 selon l'invention, dans une position intermédiaire entre la position passive et la position de verrouillage;
[Fig. 4] représente une vue en coupe longitudinale du dispositif illustré en figure 1 selon l'invention, dans la position de verrouillage ;
[Fig. 5] illustre un mode de réalisation de la partie mâle d'un dispositif comme celui illustré aux figures 1 à 4, suivant une vue en perspective partiellement éclatée;
[Fig. 6] illustre un mode de réalisation de la partie femelle d'un dispositif comme celui illustré aux figures 1 à 4, suivant une vue en perspective éclatée;
[Fig. 7A] illustre un autre mode de réalisation de la partie mâle d'un dispositif de verrouillage selon l'invention, suivant une vue en perspective ;
[Fig. 7B] illustre un autre mode de réalisation de la partie mâle représentée en figure 7A, suivant une vue en perspective éclatée ;
[Fig. 8] illustre schématiquement une implantation d'un dispositif de verrouillage selon l'invention dans un montant d'ouvrant et un montant de dormant.

Dans la suite de la description, il est fait référence au trièdre L,V,T représenté sur les figures, qui définit respectivement l'axe longitudinal, l'axe vertical et l'axe transversal pour une baie vitrée qui s'installe usuellement dans un plan vertical.

Les notions d'avant et d'arrière, d'inférieur ou de supérieur, relatives au dispositif de verrouillage comprenant une tringle de verrouillage et qui va être décrit, sont définies par rapport à leur position d'usage pour une baie vitrée comprenant un ouvrant coulissant verticalement dans son propre plan et se verrouillant contre un autre montant tel qu'un montant de dormant. La notion d'avant est définie pour l'ouvrant par rapport au montant d'ouvrant, dit montant de fermeture, portant les moyens de verrouillage (partie mâle) venant contre l'autre montant tel qu'un montant de dormant, et la notion d'arrière est définie par rapport au montant opposé audit montant de fermeture.

Autrement dit selon l'exemple, l'axe longitudinal L correspond à la direction de coulissement de l'ouvrant dans le dormant, l'axe vertical V correspond à la direction de coulissement de la tringle de verrouillage, et l'axe transversal T correspond à la direction transversale de l'ouvrant.

On comprendra que, sans sortir du contexte de l'invention, on pourra orienter différemment l'ouvrant par rapport au dormant, par exemple de manière à ce que l'ouvrant coulisse selon une direction verticale et que la tringle coulisse alors le long du montant de fermeture dans la direction longitudinale.

Des références identiques pourront être utilisées d'une figure à l'autre pour désigner des éléments identiques ou similaires.

Les figures 1 à 4 représentent une vue en perspective pour la figure 1 et des vues en coupe longitudinale dans un plan médian vertical (plan LV) pour les figures 2 à 3, d'un premier mode de réalisation d'un dispositif de verrouillage d'un ouvrant coulissant dans son propre plan, selon l'invention, et qui suivent la progression du mécanisme de verrouillage passant d'une position passive jusqu'à la position de verrouillage finale. Sur ces figures, sont représentés uniquement la partie du dispositif associée au montant de fermeture de l'ouvrant (montant non représenté) qui forme la partie mâle du dispositif, et la partie du dispositif associée au montant de dormant (montant non représenté) qui forme la partie femelle du dispositif. Ces figures 1 à 4 vont être décrites également en référence aux figure 5 et 6 qui illustrent en éclaté respectivement la partie mâle et la partie femelle du dispositif, et également en référence à la figure 8 qui illustre en coupe transversale, dans le plan LT, un exemple d'implantation du dispositif de verrouillage sur un montant de fermeture M de l'ouvrant et sur un montant de dormant D partiellement représentés, les crochets de verrouillage de la partie mâle étant engagés dans la gâche formant la partie femelle.

La figure 1 représente, selon une vue en perspective de trois-quarts et latérale, un dispositif de verrouillage comprenant une partie 1, dite partie mâle du dispositif, apte à se fixer grâce à la contre-plaque 3 et aux vis de fixation 31, 32 sur la face avant du montant de fermeture M, soit le montant avant, d'un ouvrant coulissant, et une partie 2, dite partie femelle du dispositif, apte à se solidariser au montant du dormant D dans lequel est installé l'ouvrant, pour faire face à la partie 1, et afin de pouvoir verrouiller l'ouvrant coulissant en l'amenant suivant la direction longitudinale L, contre ledit montant du dormant (figure 8).

La partie mâle 1 associée à l'ouvrant comprend classiquement une tringle de verrouillage 10 apte à coulisser verticalement (direction V ) le long dudit montant d'ouvrant M. A cette tringle de verrouillage est associé un jeu de deux crochets de verrouillage 110, 111, l'un étant fixe, et l'autre mobile solidairement à ladite tringle. Selon l'exemple représenté, le mécanisme des crochets de verrouillage 110, 111 est inclus dans une enveloppe 115 d'un boîtier 11, la tête desdits crochets apparaissant en saillie à travers ladite tringle 10. Le boîtier fonctionnel 11 est agencé de sorte que l'un des crochets soit fixe, soit selon l'exemple le crochet du bas 110, alors que l'autre crochet, soit le crochet du haut 111, est configuré mobile pour être entraîné en translation par le coulissement de ladite tringle 10.

La partie femelle 2 associée au montant du dormant selon l'exemple, constitue la gâche du dispositif de verrouillage dans laquelle viendront s'engager et se verrouiller, c'est-à-dire se bloquer, les crochets de la partie mâle 1. Cette partie femelle 2 est configurée de sorte que le crochet mobile 111 du mécanisme de la partie mâle 1 puisse entraîner ladite gâche lors du coulissement de la tringle de verrouillage10 jusqu'à bloquer le crochet fixe 110 dans ladite gâche.

Lors du déverrouillage, c'est-à-dire lors du passage de la position active de verrouillage vers la position passive, le crochet mobile 111 est entraîné en translation suivant le sens inverse par le coulissement de ladite tringle de verrouillage vers la position passive, et relâche le maintien de ladite gâche mobile qui peut ainsi se déplacer en translation le long du montant auquel elle est associée pour revenir à la position passive en débloquant le crochet fixe.

La figure 5 illustre selon une vue en éclaté, un mode de réalisation non limitatif de la partie mâle à crochets 1 du dispositif de verrouillage illustré aux figures 1 à 4, associée au montant d'ouvrant.

Selon ce mode de réalisation, ladite partie mâle 1 comprend la tringle de verrouillage 10 qui est apte à coulisser sur elle-même le long du montant de fermeture, sous l'action d'un organe de commande non représenté. Elle comprend aussi le mécanisme à crochets qui s'insère dans une enveloppe traversante 115 du boîtier fonctionnel 11, c'est-à-dire ouverte en ses deux faces transversales verticales opposées, de manière à contenir l'assemblage desdits crochets110, 111, et laisser passer les têtes des crochets vers la fente de guidage traversante 1000 que comporte ladite tringle de verrouillage10, l'ouverture 1150 de la face transversale de l'enveloppe 115 dudit boîtier venant en correspondance avec ladite fente 1000 de la tringle. De plus ladite enveloppe 115 du boîtier 11 permet le déplacement en translation du crochet mobile 111. L'assemblage desdits crochets 110, 111 comprend deux blocs supports 112, 113, maintenant lesdits crochets: un bloc support inférieur 113 qui a une forme globale sensiblement en U et entre les branches duquel est maintenu le crochet fixe 110, et un bloc support supérieur 112 qui a une forme globale sensiblement en U orienté vers le bas et entre les branches duquel est maintenu le crochet mobile 111. Une portion de paroi latérale 1130, 1120 respective de ces deux blocs 113, 112 est amovible pour permettre d'introduire le crochet respectif. Ces deux blocs supports 112, 113 sont donc disposés l'un au-dessus de l'autre, et par ailleurs ils sont solidarisés à une plaque de fond transversale 114 divisée en deux parties inférieure 1440 et supérieure 1441 séparables, mobiles dans une fente oblongue que comporte ladite enveloppe 115 du boitier dans la paroi opposée à celle 1150 comportant l'ouverture à travers laquelle passe les têtes de crochets. La partie de plaque inférieure 1440 support et le bloc inférieur 113 support du crochet fixe 110, et la partie de plaque supérieure 1441 supporte le bloc supérieur 112 support du crochet mobile 111, de sorte que lesdits deux blocs supports des crochets sont séparables aussi. Le bloc supérieur 112 support du crochet mobile 111 est solidarisé à ladite tringle de verrouillage 10 par une vis de fixation 1001 qui s'introduit dans un orifice de fixation 1002 percé dans ladite tringle pour se visser dans un orifice récepteur 118 en partie supérieure dudit bloc support supérieur 112, de sorte que ledit crochet supérieur 111 supporté par ledit bloc supérieur est rendu solidairement mobile de ladite tringle de verrouillage 10.

Ledit crochet fixe 110 est monté longitudinalement de sorte que son bras repose dans ledit bloc support inférieur 113, sa partie courbe formant sa tête 1100 étant orientée vers le bas hors dudit bloc support, et son bras se terminant, à l'opposé de sa tête, par une extrémité 1101 orientée verticalement, à plus ou moins 90 degrés par rapport à la portion longitudinale globalement horizontale dudit bras, et dirigée vers le bas.

Ledit crochet mobile 111 est monté longitudinalement de sorte que son bras repose dans ledit bloc support supérieur 112, sa partie courbe formant sa tête 1110 étant orientée vers le haut hors dudit bloc support, et l'extrémité opposée 1111 de son bras étant orientée verticalement, à environ 90 degrés de la portion longitudinale globalement horizontale du bras du crochet, et dirigée vers le haut.

En outre ledit dispositif comprend deux tiges plates latérales 116,117. L'une des tiges plates 116 se dispose verticalement sur l'un des côtés desdits blocs supports, dans une rainure latérale externe 1131 de la portion latérale amovible 1130 du bloc support inférieur 113 qui maintient ledit crochet fixe 110, et dans une rainure latérale externe 1121 du bloc support supérieur 112, lesdites rainures externes 1131, 1121 étant aboutées. L'autre tige plate 117 se dispose verticalement de l'autre côté desdits blocs supports, dans une rainure externe latérale 1123 de la portion latérale amovible 1120 du bloc support supérieur 112 et dans une rainure externe, non visible sur la figure, du bloc support inférieur 113, s'aboutant avec ladite rainure supérieure 1123. Ces tiges plates 116, 117 d'une part maintiennent ainsi les blocs supports des crochets quand ils sont introduits dans l'enveloppe 115 du boîtier 11, et d'autre part elles guident le déplacement du bloc supérieur 112 support du crochet mobile 111 dans ledit boîtier, lorsque ledit bloc supérieur 112 est entraîné par la tringle de verrouillage 10 en coulissement.

La figure 6 illustre selon une vue en éclaté, un mode de réalisation, non limitatif, de la partie femelle 2, du dispositif illustré aux figures 1 à 4, partie associée au montant de dormant, et apte à coopérer avec la partie mâle 1 illustrée par la figure 5 qui vient d'être décrite.

Selon ce mode de réalisation, ladite partie femelle 2 comprend un premier élément 20, dit élément de façade, percé de deux orifices d'entrée traversants 200, 201 permettant l'introduction respectivement desdits crochets 110, 111 de la partie mâle 1 dans la gâche. Cet élément de façade 20 est fixé à un second élément 21, dit élément de fond, comprenant des espaces récepteurs de la tête respective desdits crochets 110, 111. Entre cet élément de façade 20 et cet élément de fond 21 est présent un troisième élément 22, dit élément de guidage, agencé de sorte que le bloc formé des premier et deuxième éléments 20, 21, dit bloc mobile, puisse être mobile en translation verticale par rapport à ce troisième élément central traversant 22. A cet effet, selon l'exemple, cet élément de guidage 22 comprend une fente traversante verticale de guidage 222 dudit bloc mobile par guidage des plots de fixation 26, 27, 28 recevant trois vis de fixation 260, 270, 280 introduites dans l'élément de façade 20 pour assembler les éléments 20, 21 dudit bloc mobile. Des logements de retenue 23, 24 (visibles sur les figures en coupe 2 à 4) des crochets 110, 111 sont formés respectivement par des logements internes réalisés par les espaces récepteurs de la tête des crochets correspondant selon l'exemple aux espaces creux 210, 211 entre les plots 26, 27, 28 de l'élément de fond 21, en coopération avec l'élément de guidage 22, et par les orifices d'entré 200, 201 de l'élément de façade 20 dans lesquels sont introduits les crochets 110, 111, ces orifices d'entrée ayant une ouverture de taille inférieure à celle des logements internes des crochets, afin de pouvoir y accrocher et retenir la tête des crochets comme cela est illustré aux figures 2 à 4.

En outre ladite partie femelle 2 du dispositif représentée en figure 6 comprend une butée d'arrêt 25 limitant la course de la gâche. Ladite butée d'arrêt selon l'exemple comprend une vis 251 insérée dans un plot intérieurement fileté 250. La position de la butée d'arrêt de la gâche est déterminée en fonction de la position du crochet fixe du mécanisme à crochets de la partie mâle du dispositif. Cette butée d'arrêt est réglée lors de l'installation de l'ouvrant sur son rail de guidage, les chariots de coulissement ayant été installés sous l'ouvrant, pour fixer la hauteur de course de la gâche en fonction de la configuration de l'ouvrant dans le châssis de dormant, en particulier en fonction de la position en hauteur à laquelle se trouvent les crochets. Dans le cas particulier de l'exemple du mécanisme à crochets représenté en figure 5, la butée d'arrêt 25 est placée en partie inférieure de la gâche 2 pour empêcher à la gâche de descendre quand elle est en position inactive c'est-à-dire non retenue par les crochets, quand la fermeture de l'ouvrant est déverrouillée. Ladite butée 25 empêche à la gâche de descendre au-delà de la position initiale du crochet mobile.

De plus avantageusement selon l'exemple, chaque crochet présente un chanfrein 1102, 1112 sur une portion de la partie courbe formant la tête du crochet. Ces chanfreins forment des moyens de réglage qui facilitent l'ajustement des positions relatives de la gâche et des crochets, les chariots de coulissement pouvant ainsi être installés sous l'ouvrant et réglés notamment en hauteur en fonction de la hauteur d'ouvrant dans le dormant.

En figure 2, le dispositif de verrouillage est en position initiale de verrouillage. Dans cette configuration, les têtes 100, 1110, respectives des crochets de verrouillage 110, 111 de la partie mâle 1 du dispositif associée au montant d'ouvrant ont simplement été engagées dans leurs logements récepteurs 23, 24 respectifs que comporte la gâche (la partie femelle 2), suite à l'introduction desdits crochets à travers les orifices d'entrée 200, 201 de l'élément de façade 20 de ladite gâche, sous une poussée H appliquée sur ledit ouvrant selon la direction longitudinale L coulissant vers le montant de dormant en vis-à-vis, ledit ouvrant étant déplacé en translation longitudinale dans le châssis de dormant de manière connue en soi.

En figure 3, le dispositif de verrouillage est en position intermédiaire entre sa position passive et sa position de verrouillage, et en figure 4 il est en position de verrouillage selon laquelle les crochets sont bloqués. Sous l'action d'un organe de commande non représenté, ladite tringle de verrouillage 10 est entraînée dans un mouvement de translation selon la direction verticale V et selon l'exemple (flèche F) qui entraîne solidairement le crochet mobile 111 comme expliqué pour la figure 2, et dont la tête 1110 vient se bloquer en butée contre la partie supérieure de son logement 24 dans la gâche et contre la portion de paroi 2020 de son orifice d'entrée 202 dans la gâche. Selon l'exemple, ladite tringle de verrouillage 10 entraîne solidairement en déplacement ledit bloc supérieur support 112 avec ledit crochet mobile 111, par l'extrémité du bras dudit crochet mobile. La poursuite du mouvement de translation verticale de ladite tringle de verrouillage continue à entraîner le crochet mobile 111 vers le haut (flèche F) et dont la tête 1110 entraîne ledit bloc mobile de la gâche, formé par les éléments mobiles 20, 21, jusqu'à bloquer le déplacement dudit bloc mobile 20, 21 de la partie femelle 2 par le crochet fixe 110, ou autrement dit à verrouiller la tête du crochet fixe 110 dans son logement 23 de la gâche et contre la face interne de la portion de paroi 2010 de son orifice d'entrée 201 dans la gâche, comme illustré en figure 4.

Une fois la fermeture de l'ouvrant verrouillée par le dispositif de verrouillage selon l'invention, si un individu malveillant essaie de soulever l'ouvrant pour le déverrouiller, le crochet mobile va tenter d'entrainer la gâche et continuer à bloquer les deux crochets fixe et mobile en même temps dans la gâche de sorte qu'il sera impossible de faire sauter le verrouillage. Les deux crochets fixe et mobile ainsi bloqués dans ladite gâche, sont difficilement délogeables par une manœuvre malveillante, les deux crochets continuant à être retenus en même temps dans la gâche mobile. A titre comparatif et illustratif, en moyenne la force de résistance est inférieure à 100 daN pour un crochet verrouillé dans une gâche non mobile d'un dispositif de verrouillage classique, alors que pour un crochet du dispositif de verrouillage avec une gâche mobile selon l'invention, la force de résistance peut atteindre environ 350 à 400 daN.

Un autre exemple de réalisation de la partie mâle 1' du dispositif de verrouillage, est représenté en figures 7A et 7B, dans lequel les crochets de verrouillage 110' , 111' peuvent être montés directement sur la tringle de verrouillage 10'. La tringle de verrouillage 10'est formée par un coulisseau installé dans un profilé de façade 100' à section en U dans lequel ledit coulisseau est apte à coulisser. Un tel profilé 100'peut constituer classiquement une têtière d'un type de système de fermeture d'un ouvrant. Le crochet fixe 110' est inséré dans ledit profilé de façade 100' , depuis la face externe dudit profilé, par son extrémité 1101' opposée à sa tête 1100' , à travers un orifice 1103' percé dans la paroi dudit profilé 100', pour être retenu dans un autre orifice 1020' percé dans une plaque de retenue 102' qui se positionne sous la face interne de la paroi dudit profilé 100'. Ledit profilé de façade 100' comprend en outre une fente traversante de guidage 1001' à travers laquelle passe la tête 1110' dudit crochet mobile 111' fixé sur ladite tringle coulissante10'. Ledit crochet mobile 111' est solidarisé à ladite tringle coulissante10' par insertion de son extrémité 1111' , opposée à sa tête 1110', dans un orifice 1010' percé dans la paroi de ladite tringle. Ladite tringle de verrouillage 10' comprend une fente oblongue 106' dans laquelle set place la plaque de retenue 102' du crochet fixe 110' de sorte que ladite tringle 10' puisse coulisser dans le profilé de façade 100'. En outre deux éléments de fixation 104', 105'entre le profilé de façade 100 'et ladite tringle coulissante 10' s'insèrent, pour l'un 105' dans la fente oblongue 106'de ladite tringle coulissante et dans un orifice traversant 103' percé en correspondance dans la paroi du profilé, et pour l'autre 104' dans une seconde fente traversante oblongue 107' de ladite tringle coulissante et un orifice 108' percé en correspondance dans la paroi du profilé. Ladite tringle de verrouillage10' est ainsi apte à coulisser dans le profilé en U 100' et à entraîner le crochet mobile 111' à coulisser suivant la fente de guidage 1001' du profilé. Cette fente de guidage détermine en outre la longueur de course de la gâche mobile lorsque les crochets de verrouillage y sont engagés. La gâche mobile peut être celle représentée en figure 6, ou selon un autre mode de réalisation.

En outre, de manière générale, ledit dispositif de verrouillage selon l'invention peut comporter un boîtier de serrure, apte à être monté sur l'ouvrant, qui renferme un mécanisme de transmission d'effort adapté à transformer le mouvement d'un organe de manœuvre de ladite tringle de verrouillage, en une translation de ladite tringle le long dudit montant d'ouvrant.

De manière générale, l'ouvrant est rendu mobile en coulissement dans son propre plan de manière connue en soi, et classiquement grâce à des chariots à galets, ou encore à billes, installés sous l'ouvrant et qui roulent sur un rail de guidage. Dans une autre configuration possible, les chariots et le rail de guidage peuvent être installés en partie supérieure de l'ouvrant.

Les crochets du mécanisme de verrouillage sont représentés non limitativement selon ces deux modes de réalisation décrits en exemples comme ayant des têtes orientées suivant des sens opposés et dos à dos, des modes de réalisations où les deux têtes de crochet sont orientées en se faisant face étant néanmoins possibles.

Les exemples ont été décrits pour une baie vitrée comprenant un ouvrant coulissant verticalement dans son propre plan et se verrouillant contre un montant de dormant, mais non limitativement de l'invention. En effet l'ouvrant pourrait se verrouiller contre un autre montant tel qu'un autre montant de la baie comme un montant d'un autre vantail que comprendrait la baie ou un montant d'un panneau fixe que comprendrait la baie.

## Revendications

1. Dispositif de verrouillage d'un ouvrant avec un montant de fermeture (M) se fermant contre un autre montant (D), apte à passer réversiblement d'une position passive à une position active de verrouillage, ledit dispositif comportant au moins une partie mâle (1, 1'), apte à s'associer au montant de fermeture (M) de l'ouvrant, comprenant au moins deux crochets de verrouillage (110, 111, 110', 111') et une tringle de verrouillage (10, 10'), et une partie femelle (2), apte à s'associer audit autre montant (D), comprenant une gâche réceptrice desdits crochets de verrouillage, et ladite tringle de verrouillage étant adaptée à coulisser pour faire passer réversiblement ledit dispositif d'une position passive à une position active de verrouillage dans laquelle lesdits deux crochets sont verrouillés dans ladite gâche, **caractérisé en ce que** l'un desdits crochets est fixe (110, 110') et l'autre crochet (111, 111') est monté mobile solidairement au coulissement de ladite tringle de verrouillage (10, 10'), et ladite gâche (2, 20, 21, 22) est configurée apte à coulisser et solidairement au déplacement dudit crochet mobile (111, 111') lorsque ledit crochet mobile est engagé dans ladite gâche.

2. Dispositif selon la revendication 1, **caractérisé en ce que** lesdits crochets mobile (111, 111') et fixe (110, 110') sont orientés en opposition, la courbure de la partie courbe formant la tête (1110, 1110') de l'un des crochets (111, 111') étant dirigée en sens opposé à la courbure de la partie courbe formant la tête (1100, 1100') de l'autre crochet (110, 110').

3. Dispositif selon l'une des revendications 1 à 2, **caractérisé en ce qu'**il comprend une butée d'arrêt (25) de la gâche pour maintenir ladite gâche en ladite position passive.

4. Dispositif selon l'une des revendications 1 à 3, **caractérisé en ce qu'**il comprend au moins un moyen de réglage de la position de ladite gâche en fonction de la position des crochets lui faisant face.

5. Dispositif selon les revendications 3 et 4, **caractérisé en ce que** ladite butée d'arrêt (25) est configurée pour remplir en outre la fonction dudit moyen de réglage.

6. Dispositif selon l'une des revendications 4 à 5, **caractérisé en ce qu'**il comprend en outre au moins un chanfrein (1112, 1102) sur au moins l'un desdits crochets comme moyen de réglage de la position de la gâche.

7. Dispositif selon l'une des revendications 1 à 6, **caractérisé en ce qu'**il comporte un boitier (11) qui comprend une enveloppe (115) dans laquelle sont agencés deux blocs supports (112, 113) qui maintiennent respectivement ledit crochet mobile (111) et ledit crochet fixe (110), chaque crochet étant maintenu dans son bloc support respectif en son extrémité opposée à sa partie courbe formant sa tête (1110, 1100) , le bloc support (112) dudit crochet mobile étant monté mobile solidairement au coulissement de ladite tringle de verrouillage (10) et étant apte à coulisser dans l'enveloppe (115) dudit boitier.

8. Dispositif selon la revendication 7, **caractérisé en ce que** ladite enveloppe de boitier comprend une face latérale transversale comportant une ouverture traversante (1150) à travers laquelle passe la tête (1110, 1100) de chaque crochet, et ladite face étant proximale de ladite tringle de verrouillage (10) qui comprend une rainure traversante (1000) à travers laquelle sort la tête de chaque dit crochet.

9. Baie, en particulier une baie vitrée, comprenant un ouvrant coulissant se verrouillant réversiblement suivant l'un de ses montants, dit montant de fermeture (M) , contre un autre montant (D) , grâce à un dispositif de verrouillage apte à passer réversiblement d'une position passive à une position active de verrouillage, ledit dispositif comportant au moins une partie mâle (1, 1') associée au montant de fermeture (M) de l'ouvrant et comprenant au moins deux crochets de verrouillage (110, 111, 110', 111') et une tringle de verrouillage (10, 10'), et une partie femelle (2) associée audit autre montant (D) et comprenant une gâche réceptrice desdits crochets de verrouillage, **caractérisée en ce que** ledit dispositif de verrouillage est défini selon l'une des revendications 1 à 8, et la partie mâle dudit dispositif étant installée dans ledit montant de fermeture (M) de sorte que ladite tringle de verrouillage (10, 10') du dispositif puisse coulisser le long dudit montant de fermeture et entraîner ledit crochet mobile (111, 111'), et la partie femelle étant installée sur ledit autre montant (D) de sorte que ladite gâche (2, 20, 21, 22) soit face auxdits crochets et que ladite gâche puisse être entraînée en coulissement le long dudit autre montant par le crochet mobile dudit dispositif jusqu'à ce que ledit crochet fixe (110, 110') soit bloqué dans ladite gâche et bloque ledit crochet mobile dans ladite gâche pour verrouiller la fermeture dudit ouvrant.

10. Baie selon la revendication 9, **caractérisée en ce qu'**elle comprend un dormant et au moins un rail de guidage formant un châssis dans lequel est installé ledit ouvrant muni de chariots de coulissement le rendant apte à coulisser verticalement dans son propre plan suivant ledit au moins un rail de guidage, et ledit autre montant est un montant du dormant (D).

11. Utilisation d'un dispositif de verrouillage selon l'une des revendications 1 à 8 dans un procédé de verrouillage d'un ouvrant coulissant se verrouillant suivant l'un des ses montants contre un autre montant.

12. Procédé de verrouillage d'un ouvrant coulissant selon au moins un rail de guidage, et se verrouillant suivant l'un de ses montants, dit montant de fermeture, contre un autre montant, dans lequel on utilise un dispositif de verrouillage comprenant au moins une partie mâle (1, 1') installée dans ledit montant de fermeture (M) et comportant au moins deux crochets de verrouillage (110, 111, 110', 111') et une tringle de verrouillage (10, 10'), et une partie femelle (2) montée dans ledit autre montant (D) et comportant une gâche (2, 20, 21, 22) réceptrice desdits crochets de verrouillage, et ladite tringle de verrouillage étant adaptée à coulisser sous l'action d'un organe de commande pour faire passer réversiblement ledit dispositif d'une position passive à une position active de verrouillage dans laquelle lesdits deux crochets (110, 111, 110', 111') sont verrouillés dans ladite gâche, **caractérisé en ce que** ledit dispositif de verrouillage utilisé est le dispositif de verrouillage tel que défini à l'une des revendications 1 à 8, et **en ce que** pour passer d'une position passive à une position active de verrouillage, les crochets mobile et fixe sont introduits dans la gâche une fois ledit montant de fermeture de l'ouvrant amené en coulissement contre ledit autre montant, ladite position de ladite gâche dans ledit autre montant ayant été réglée dans une étape préalable réalisée lors de l'installation de l'ouvrant sur lesdits rails de guidage de sorte que ladite gâche soit face auxdits crochets dont la tête respective est en saillie dudit montant de fermeture de l'ouvrant quand ladite tringle de verrouillage est en position passive, la tête dudit crochet mobile se positionnant dans ladite gâche, sensiblement au contact de ladite gâche, puis ladite tringle de verrouillage est actionnée en coulissement le long dudit montant de fermeture en entraînant solidairement en coulissement ledit crochet mobile qui lui-même au contact de ladite gâche entraîne solidairement ladite gâche en coulissement le long dudit autre montant jusqu'à bloquer ledit crochet fixe dans ladite gâche, lesdits crochets se trouvant tous les deux ainsi bloqués dans ladite gâche en atteignant la position active de verrouillage.

13. Procédé de verrouillage d'un ouvrant coulissant selon la revendication 12, dans lequel quand ladite tringle de verrouillage est en position passive, la tête dudit crochet mobile se positionne dans ladite gâche, qui comporte des parois latérales supérieure et inférieure délimitant une zone évidée ouverte réceptrice des têtes de crochet, sensiblement au contact interne de la paroi latérale supérieure de ladite gâche, alors que la tête du crochet mobile se positionne dans la gâche de manière espacée intérieurement de la paroi latérale inférieure de ladite gâche, et quand ladite tringle de verrouillage est en position active de verrouillage, la tête du crochet mobile reste au contact interne de la paroi latérale supérieure de la gâche et la tête du crochet fixe est alors au contact interne de la paroi latérale inférieure de la gâche.

14. Procédé selon la revendication 13, dans lequel ledit crochet fixe est le crochet inférieur dudit dispositif, et ledit crochet mobile est le crochet supérieur dudit dispositif.

## Patentansprüche

1. Verriegelungsvorrichtung eines Flügels mit einem Schließpfosten (M), der sich gegen einen anderen Pfosten (D) schließt, geeignet, um reversibel von einer passiven in eine aktive Verriegelungsstellung überzugehen, wobei die Vorrichtung mindestens einen männlichen Teil (1, 1') enthält, geeignet, um sich mit dem Schließpfosten (M) des Flügels zu vereinen, der mindestens zwei Verriegelungshaken (110, 111, 110', 111') und eine Verriegelungsstange (10, 10') umfasst, und einen weiblichen Teil (2), geeignet, um sich mit dem anderen Pfosten (D) zu vereinen, der ein Schließblech zur Aufnahme der Verriegelungshaken umfasst, und wobei die Verriegelungsstange zum Verschieben angepasst ist, um die Vorrichtung reversibel von einer passiven in eine aktive Verriegelungsstellung übergehen zu lassen, in der die zwei Haken im Schließblech verriegelt sind, **dadurch gekennzeichnet, dass** einer der Haken fest (110, 110') ist und der andere Haken (111, 111') beweglich integral mit der Verschiebung der Verriegelungsstange (10, 10') montiert ist, und wobei das Schließblech (2, 20, 21, 22) konfiguriert ist, geeignet, um sich zu verschieben und integral mit der Bewegung des beweglichen Hakens (111, 111'), wenn der bewegliche Haken in das Schließblech eingreift.

2. Vorrichtung nach Anspruch 1, **dadurch gekennzeichnet, dass** die beweglichen (111, 111') und die festen (110, 110') Haken einander gegenüberliegend ausgerichtet sind, wobei die Krümmung des gekrümmten Teils, der den Kopf (1110, 1110') eines der Haken (111, 111') bildet, in die entgegengesetzte Richtung gerichtet ist zur Krümmung des gekrümmten Teils, der den Kopf (1100, 1100') des anderen Hakens (110, 110') bildet.

3. Vorrichtung nach einem der Ansprüche 1 bis 2, **dadurch gekennzeichnet, dass** sie einen Endwinkel (25) des Schließblechs umfasst, um das Schließblech in der passiven Stellung zu halten.

4. Vorrichtung nach einem der Ansprüche 1 bis 3, **dadurch gekennzeichnet, dass** sie mindestens ein Einstellmittel der Stellung des Schließblechs in Abhängigkeit von der Stellung der ihm zugewandten Haken umfasst.

5. Vorrichtung nach den Ansprüchen 3 und 4, **dadurch gekennzeichnet, dass** der Endwinkel (25) konfiguriert ist, um ferner die Funktion des Einstellmittels zu erfüllen.

6. Vorrichtung nach einem der Ansprüche 4 bis 5, **dadurch gekennzeichnet, dass** sie ferner mindestens eine Fase (1112, 1102) an mindestens einem der Haken als Einstellmittel der Stellung des Schließblechs umfasst.

7. Vorrichtung nach einem der Ansprüche 1 bis 6, **dadurch gekennzeichnet, dass** sie ein Gehäuse (11) enthält, das eine Hülle (115) umfasst, in der zwei Stützblöcke (112, 113) angeordnet sind, die jeweils den beweglichen Haken (111) und den festen Haken (110) halten, wobei jeder Haken in seinem jeweiligen Stützblock an seinem Ende gehalten wird, das seinem gekrümmter Teil gegenüberliegt, der seinen Kopf (1110, 1100) bildet, wobei der Stützblock (112) des beweglichen Hakens beweglich integral mit der Verschiebung der Verriegelungsstange (10) montiert ist und geeignet, um sich in der Hülle (115) des Gehäuses zu verschieben.

8. Vorrichtung nach Anspruch 7, **dadurch gekennzeichnet, dass** die Hülle des Gehäuses eine quer verlaufende Seitenfläche umfasst, die eine Durchgangsöffnung (1150) enthält, durch welche der Kopf (1110, 1100) jedes Hakens hindurchgeht, und wobei diese Fläche proximal zur Verriegelungsstange (10) ist, die eine Durchgangsnut (1000) umfasst, durch die der Kopf jedes Hakens austritt.

9. Erker, insbesondere ein verglaster Erker, einen Schiebeflügel umfassend, der sich eines seiner Pfosten folgend, Schließpfosten (M) genannt, reversibel gegen einen anderen Pfosten (D) verriegelt, dank einer Verriegelungsvorrichtung, geeignet, um reversibel von einer passiven in eine aktive Verriegelungsstellung überzugehen, wobei die Vorrichtung mindestens einen männlichen Teil (1, 1') enthält, der mit dem Schließpfosten (M) des Flügels vereint ist, und der mindestens zwei Verriegelungshaken (110, 111, 110', 111') und eine Verriegelungsstange (10, 10') umfasst, und einen weiblichen Teil (2), der mit dem anderen Pfosten (D) vereint ist, der ein Schließblech zur Aufnahme der Verriegelungshaken umfasst, **dadurch gekennzeichnet, dass** die Verriegelungsvorrichtung nach einem der Ansprüche 1 bis 8 definiert ist, und der männliche Teil der Vorrichtung derart im Schließpfosten (M) installiert ist, dass die Verriegelungsstange (10, 10') der Vorrichtung entlang des Schließpfostens verschoben werden kann und den beweglichen Haken (111, 111') mitziehen kann, und der weibliche Teil derart im anderen Pfosten (D) installiert ist, dass das Schließblech (2, 20, 21, 22) dem Haken zugewandt ist und dass das Schließblech durch den beweglichen Haken der Vorrichtung entlang des anderen Pfostens in die Verschiebung mitgezogen werden kann, bis der feste Haken (110, 110') im Schließblech blockiert ist und den beweglichen Haken im Schließblech blockiert, um den Verschluss des Flügels zu verriegeln.

10. Erker nach Anspruch 9, **dadurch gekennzeichnet, dass** er eine Einfassung und mindestens eine Führungsschiene umfasst, die eine Zarge bilden, in der der Flügel installiert ist, der mit Verschiebungsschlitten versehen ist, die ihn in seiner eigenen Ebene, der mindestens einen Führungsschiene folgend, sich vertikal verschieben lassen, und der andere Pfosten ein Einfassungspfosten (D) ist.

11. Verwendung einer Verriegelungsvorrichtung nach einem der Ansprüche 1 bis 8 in einem Verfahren zur Verriegelung eines Schiebeflügels, der sich, einem seiner Pfosten folgend, gegen einen anderen Pfosten verriegelt.

12. Verfahren zur Verriegelung eines Flügels, der sich entlang mindestens einer Führungsschiene verschiebt, und sich einem seiner Pfosten folgend, Schließpfosten genannt, gegen einen anderen Pfosten verriegelt, wobei eine Verriegelungsvorrichtung verwendet wird, die mindestens einen im Schließpfosten (M) installierten männlichen Teil (1, 1') umfasst und mindestens zwei Verriegelungshaken enthält (110, 111, 110', 111') und eine Verriegelungsstange (10, 10') und einen weiblichen Teil (2), der im anderen Pfosten (D) montiert ist, und ein Schließblech (2, 20, 21, 22) zur Aufnahme der Verriegelungshaken enthält, und wobei die Verriegelungsstange zum Verschieben angepasst ist unter der Einwirkung eines Steuerelements, um die Vorrichtung reversibel von einer passiven in eine aktive Verriegelungsstellung übergehen zu lassen, in der diese zwei Haken (110, 111, 110', 111') im Schließblech verriegelt sind, **dadurch gekennzeichnet, dass** die verwendete Verriegelungsvorrichtung, die in einem der Ansprüche 1 bis 8 definierte Verriegelungsvorrichtung ist, und dass zum reversiblen Übergehen von einer passiven in eine aktive Verriegelungsstellung die beweglichen und festen Haken ins Schließblech eingeführt werden, nachdem der Schließpfosten des Flügels in die Verschiebung gegen den anderen Pfosten mitgezogen wurde, wobei die Stellung des Schließblechs im anderen Pfosten in einem vorherigen Schritt eingestellt wurde, der während der Installation des Flügels auf diesen Führungsschienen realisiert wurde, so dass dieses Schließblech den Haken zugewandt ist, deren jeweiliger Kopf vom Schließpfosten des Flügels hervorsteht, wenn die Verriegelungsstange in der passiven Stellung ist, wobei sich der Kopf dieses beweglichen Hakens im Schließblech positioniert, im Wesentlichen in Kontakt mit dem Schließblech, dann wird die Verriegelungsstange entlang des Schließpfostens in Verschiebung versetzt, wobei der beweglichen Haken integral in Verschiebung versetzt wird, der selbst, in Kontakt mit dem Schließblech, das Schließblech entlang des anderen Pfostens integral in Verschiebung versetzt, bis zur Blockierung des festen Hakens im Schließblech, wobei dadurch die zwei Haken im Schließblech blockiert werden, wobei sie die aktive Verriegelungsstellung einnehmen.

13. Verfahren zur Verriegelung eines Schiebeflügels nach Anspruch 12, wobei, wenn die Verriegelungsstange in der passiven Stellung ist, der Kopf des beweglichen Hakens sich im Schließblech positioniert, das obere und untere Seitenwände enthält, die eine offene vertiefte Zone zur Aufnahme der Köpfe der Haken begrenzen, im Wesentlichen in inneren Kontakt mit der oberen Seitenwand des Schließblechs, während sich der Kopf des beweglichen Hakens von der unteren Seitenwand des Schließblechs beabstandet im Schließblech positioniert, und wenn die Verriegelungsstange in der aktiven Verriegelungsstellung ist, bleibt der Kopf des beweglichen Hakens in inneren Kontakt mit der oberen Seitenwand des Schließblechs, und der Kopf des festen Hakens ist dann in inneren Kontakt mit der unteren Seitenwand des Schließblechs.

14. Verfahren nach Anspruch 13, wobei der feste Haken der untere Haken der Vorrichtung ist und der bewegliche Haken der obere Haken der Vorrichtung ist.

## Claims

1. A device for locking a door leaf with a closure upright (M) closing against another upright (D), adapted to reversibly switch from a passive position into a locking active position, said device including at least one male portion (1, 1'), adapted to be associated with the closure upright (M) of the door leaf, comprising at least two locking hooks (110, 111, 110', 111') and a locking rod (10, 10'), and a female portion (2), adapted to be associated with said other upright (D), comprising a striker receiving said locking hooks, and said locking rod being adapted to slide so as to make said device reversibly switch from a passive position into a locking active position in which said two hooks are locked in said striker, **characterised in that** one of said hooks is fixed (110, 110') and the other hook (111, 111') is movably mounted so as to move together with sliding of said locking rod (10, 10'), and said striker (2, 20, 21, 22) is configured so as to be able to slide together with the movement of said movable hook (111, 111') when said movable hook is engaged in said striker.

2. The device according to claim 1, **characterised in that** said movable (111, 111') and fixed (110, 110') hooks are oriented in opposition, the curvature of the curved portion forming the head (1110, 1110') of one of the hooks (111, 111') being directed in the opposite direction to the curvature of the curved portion forming the head (1100, 1100') of the other hook (110, 110').

3. The device according to one of claims 1 to 2, **characterised in that** it comprises a stop (25) to hold said striker in said passive position.

4. The device according to one of claims 1 to 3, **characterised in that** it comprises at least one means for setting the position of said striker according to the position of the hooks facing it.

5. The device according to claims 3 and 4, **characterised in that** said stop (25) is configured to further fill the function of said setting means.

6. The device according to one of claims 4 to 5, **characterised in that** it further comprises at least one chamfer (1112, 1102) on at least one of said hooks as a means for setting the position of the striker.

7. The device according to one of claims 1 to 6, **characterised in that** it includes a case (11) which comprises an envelope (115) in which are arranged two support blocks (112, 113) which respectively hold said movable hook (111) and said fixed hook (110), each hook being held in its respective support block at its end opposite to its curved portion forming its head (1110, 1100), the support block (112) of said movable hook being mounted so as to move together with sliding of said locking rod (10) and being adapted to slide in the envelope (115) of said case.

8. The device according to claim 7, **characterised in that** said case envelope comprises a transverse lateral face including a through opening (1150) through which the head (1110, 1100) of each hook passes, and said face being proximal to said locking rod (10) which comprises a through groove (1000) through which the head of each said hook projects.

9. A bay, in particular a glazed bay, comprising a sliding door leaf reversibly locking along one of its uprights, called closure upright (M), against another upright (D), thanks to a locking device adapted to reversibly switch from a passive position into a locking active position, said device including at least one male portion (1, 1') associated with the closure upright (M) of the door leaf and comprising at least two locking hooks (110, 111, 110', 111') and a locking rod (10, 10'), and a female portion (2) associated with said other upright (D) and comprising a striker receiving said locking hooks, **characterised in that** said locking device is defined according to one of claims 1 to 8, and the male portion of said device being installed in said closure upright (M) so that said locking rod (10, 10') of the device could slide along said closure upright and drive said movable hook (111, 111'), and the female portion being installed on said other upright (D) so that said striker (2, 20, 21, 22) faces said hooks and that said striker could be slidably driven along said other upright by the movable hook of said device until said fixed hook (110, 110') is blocked in said striker and blocks said movable hook in said striker to lock the closure of said door leaf.

10. The bay according to claim 9, **characterised in that** it comprises a frame and at least one guide rail forming a casing in which is installed said door leaf provided with sliding carriages enabling it to slide vertically in its own plane along said at least one guide rail, and said other upright is an upright of the frame (D).

11. A use of a locking device according to one of claims 1 to 8 in a method for locking a sliding door leaf being locked along one of its uprights against another upright.

12. A method for locking a door leaf sliding according to at least one guide rail, and locking along one of its uprights, called closure upright, against another upright, wherein a locking device is used comprising at least one male portion (1, 1') installed in said closure upright (M) and including at least two locking hooks (110, 111, 110', 111') and a locking rod (10, 10'), and a female portion (2) mounted in said other upright (D) and including a striker (2, 20, 21, 22) receiving said locking hooks, and said locking rod being adapted to slide by the action of a control member to make said device reversibly switch from a passive position into a locking active position in which said two hooks (110, 111, 110', 111') are locked in said striker, **characterised in that** said used locking device is the locking device as defined in one of claims 1 to 8, and **in that** in order to switch from a passive position into a locking active position, the movable and fixed hooks are introduced into the striker once said closure upright of the door leaf has been slidably brought against said other upright, said position of said striker in said other upright having been set in a prior step carried out during the installation of the door leaf on said guide rails so that said striker faces said hooks whose head projects from said closure upright of the door leaf when said locking rod is in the passive position, the head of said movable hook positioning itself in said striker, substantially in contact with said striker, then said locking rod is slidably actuated along said closure upright while slidably driving together said movable hook which itself in contact with said striker slidably drives together said striker along said other upright until blocking said fixed hook in said striker, both of said hooks thus being blocked in said striker upon reaching the locking active position.

13. The method for locking a sliding door leaf according to claim 12, wherein when said locking rod is in the passive position, the head of said movable hook is positioned in said striker, which includes upper and lower lateral walls delimiting a recessed area receiving the hook heads, substantially in inner contact with the upper lateral wall of said striker, while the head of the movable hook is positioned in the striker internally spaced from the lower lateral wall of said striker, and when said locking rod is in the locking active position, the head of the movable hook remains in inner contact with the upper lateral wall of the striker and the head of the fixed hook is then in inner contact with the lower lateral wall of the striker.

14. The method according to claim 13, wherein said fixed hook is the lower hook of said device, and said movable hook is the upper hook of said device.
